# FASCICULE DE BREVET EUROPEEN

(11) **EP 1 211 369 B1**
(45) Date de publication et mention de la délivrance du brevet: **14.12.2005**
(21) Numéro de dépôt: 02075168.1
(22) Date de dépôt: 05.07.2001
(51) Int. Cl.: E05B 65/08

(54) **Ferrure à pêne réglable pour ouvrant coulissant**
Beschlag mit einem einstellbaren Riegel für Schiebeflügel
Fitting with adjustable bolt for sliding wing

(30) Priorité: 19.07.2000 FR 0009491
(43) Date de publication de la demande: 05.06.2002
(62) Demande divisionnaire de: 01401792.5
(73) Titulaire: Ferco International Ferrures et Serrures de Bâtiment, 57445 Réding (FR)
(72) Inventeur: Alvarez, Eric, 57870 Hommert (FR)
(74) Mandataire: Rhein, Alain

(56) Documents cités:
- EP-A- 0 230 201
- EP-A- 0 389 448
- FR-A- 2 743 388
- FR-A- 2 761 722

## Description

La présente invention concerne une ferrure avec pêne réglable pour ouvrant coulissant de porte, fenêtre ou analogue.

Une ferrure avec pêne réglable a été décrite dans la demande de brevet français 2 761 722 au nom de la demanderesse.

Les figures 1 à 3 annexées illustrent la ferrure à pêne réglable décrite dans la demande de brevet précitée.

Dans le mode de réalisation représenté sur ces figures, la ferrure 1 avec pêne réglable pour ouvrant coulissant 3 de porte, fenêtre ou analogue, comporte un porte-pêne 4 présentant au moins une fente 5 adaptée à recevoir la queue 6 d'un pêne 7 portant des crochets 8a, 8b. Le porte-pêne 4 est adapté à coulisser dans la direction transversale 9 de la fente 5 pour amener le crochet 8a, 8b du pêne 7 en prise avec une gâche (non représentée) du dormant et pour libérer le crochet de la gâche.

Le pêne 7 est adapté à coulisser dans la direction longitudinale 11 de la fente 5 pour permettre le réglage du pêne 7 par rapport à la gâche.

Le porte-pêne 4 comporte un trou taraudé 12 d'axe 13 perpendiculaire aux parois 14, 15 de la fente 5, et adapté à recevoir une vis 16 de blocage pour bloquer la queue 6 du pêne 7 contre la paroi 14, opposée à la vis 16; de la fente 5 du porte-pêne 4.

Dans l'exemple représenté, la ferrure 1 comporte un boîtier 17 comportant une plaque extérieure 18. La ferrure 1 est fixée à chaque extrémité au moyen d'un organe de fixation 19 d'un type quelconque à la paroi 20 du côté intérieur de l'ouvrant 3. Cette structure n'a aucun caractère obligatoire.

La queue 6 du pêne 7 comporte une lumière 21 s'étendant dans la direction longitudinale 11 de la fente 5, et la vis 16 est adaptée à prendre appui sur les bords 22, 23 de la lumière 21.

Les bords longitudinaux 22, 23 de la lumière 21 présentent des dents 25 en saillie vers les bords opposés 23, 22.

Dans le mode de réalisation représenté à la figure 3, l'axe 13 du trou taraudé 12 est décalé par rapport à l'axe médian 24 de la lumière 21 et de la queue 6 du pêne 7, d'une distance A.

On peut ainsi prendre appui sur les dents 25 d'un bord 22 de la lumière 21 au moyen d'un outil (non représenté) introduit dans le trou taraudé 12, à la place de la vis 16, pour déplacer la queue 6 du pêne 7 dans la direction longitudinale 11.

Cet outil peut être, par exemple, un tournevis cruciforme dont l'extrémité présente des dents qui peuvent venir en prise avec les dents 25 pour déplacer le pêne.

Le dispositif ci-dessus présente ainsi de nombreux avantages.

L'expérience a cependant montré qu'il était possible d'apporter des améliorations à la ferrure à pêne réglable ci-dessus.

Le but de la présente invention est de décrire et de protéger ces améliorations.

L'invention vise ainsi une ferrure avec pêne réglable pour ouvrant coulissant de porte, fenêtre ou analogue, comportant un porte-pêne présentant au moins une fente adaptée à recevoir la queue d'un pêne portant au moins un crochet, le porte-pêne étant adapté à coulisser dans la direction transversale de la fente pour amener le crochet du pêne en prise avec une gâche du dormant et pour libérer le crochet de la gâche, le pêne étant adapté à coulisser dans la direction longitudinale de la fente pour permettre le réglage du pêne par rapport à ladite gâche, le porte-pêne comportant un trou taraudé d'axe perpendiculaire aux parois de la fente et adapté à recevoir une vis de blocage pour bloquer la queue de pêne contre la paroi opposée à la vis de la fente, la queue du pêne comportant une lumière s'étendant dans la direction longitudinale de la fente, l'un au moins des bords de la lumière comportant des dents faisant saillie vers l'autre bord de cette lumière.

Conformément à l'invention, la ferrure comprend un second trou taraudé, réalisé dans le porte-pêne parallèlement au premier trou taraudé dans lequel est vissée une seconde vis, l'extrémité de cette seconde vis prenant appui sur l'un des bords longitudinaux de la queue du pêne, ledit bord longitudinal faisant saillie dans le second trou taraudé dans lequel est vissée ladite seconde vis, cette dernière étant accessible à l'extérieur du boîtier de la ferrure du même côté que le premier trou taraudé.

De préférence ladite vis présente une extrémité pointue dont la surface latérale prend appui sur ledit bord longitudinal de façon à venir en prise avec celui-ci du fait du serrage de ladite vis.

D'autres particularités et avantages de l'invention apparaîtront encore dans la description ci-après :

Aux dessins annexés, donnés à titre d'exemples non limitatifs :
- la figure 4 est une vue latérale de la vis de blocage utilisée dans une version de ferrure, qui n'est pas partie de l'invention telle que revendiquée
- la figure 5 est une vue de dessus de la vis selon la figure 4
- la figure 6 est une vue en plan partiel de la queue du pêne et de la vis de blocage en position de serrage sur ce pêne
- la figure 7 est une vue en élévation et une coupe partielle du porte-pêne montrant la vis de blocage en appui sur le pêne, conformément à une ferrure n'étant pas partie de l'invention telle que revendiquée
- la figure 8 est une vue analogue à la figure 7, montrant la ferrure selon l'invention
- la figure 9 montre la vis utilisée dans la seconde version de l'invention

Dans les deux versions illustrées principalement par les figures 7 et 8, le porte-pêne comprend un organe complémentaire à la vis de blocage 16 coopérant avec la queue du pêne pour empêcher le coulissement de ce pêne dans la fente 5 du porte-pêne 4.

Cet organe complémentaire est, dans les deux cas, accessibles à l'extérieur du boîtier 17 de la ferrure du même côté que la vis de blocage 16. Dans la première version illustrée par les figures 4 à 7, qui n'est pas partie de l'invention telle que revendiquée, l'organe complémentaire est constitué par un téton porté par l'extrémité de la vis 16 adaptée à prendre appui sur au moins un des bords de la lumière 21.

Ce téton 30 est adapté à venir en prise avec l'un desdits bords, comme montré par les figures 6 et 7.

Dans l'exemple représenté sur les figures 6 et 7, le téton 30 est en fait adapté à venir en prise avec les dents 25 de la lumière 21, lors du serrage de la vis 16.

Pour améliorer la prise entre la vis et les bords et la lumière 21, la surface extérieure de la queue 6 du pêne est striée.

Comme également montré par les figures 6 et 7, le téton 30 s'étend suivant l'axe 31 de la vis 6 et l'axe du trou taraudé 32 dans lequel est vissée la vis 16 est décalé par rapport à l'axe médian 33 de la lumière 21 d'un distance A suffisante pour permettre au téton de s'engager et de venir en prise entre deux dents 25 de la lumière 21, lors du serrage de la vis 16.

De ce fait, après serrage de la vis 16 sur la queue 6 du pêne, ce dernier ne peut plus coulisser dans le porte-pêne 4.

De préférence, le téton 30 a une forme tronconique rétrécie à son extrémité libre. Cette disposition facilite l'engagement entre les dents 25 de la lumière 21.

Dans un autre mode de réalisation, non représenté sur les dessins, le téton 30 de la vis 16 est excentré par rapport à l'axe de la vis d'une distance égale à A. Dans ce cas, l'axe du taraudage de la vis 16 n'est pas décalé par rapport à l'axe médian de la lumière 21.

Du fait de l'excentrement du téton 30, celui-ci peut venir comme précédemment en prise avec les dents de la lumière 21 et ainsi bloquer le pêne.

Dans la seconde version illustrée par les figures 8 et 9, l'organe complémentaire est une seconde vis 34 vissée dans un trou taraudé 35 réalisée dans le porte-pêne 4 parallèlement au trou taraudé 32 dans lequel est engagée ladite vis de blocage 16.

L'extrémité 34a de cette seconde vis 34 prend appui sur l'un des bords longitudinaux 6a de la queue du pêne 6, ce bord longitudinal 6a faisant saillie dans le trou taraudé 35 dans lequel est vissée ladite seconde vis 34.

On voit notamment sur la figure 8, que la seconde vis 34 présente une extrémité pointue dont la surface latérale prend appui sur le bord longitudinal 6a de façon à venir en prise avec celui-ci du fait du serrage de la seconde vis 34.

Les principaux avantages de la ferrure selon l'invention que l'on vient de décrire sont les suivants :
- avantageusement comme indiqué précédemment, l'invention de perfectionnement du blocage permet de solutionner tant l'art antérieur que la réalisation d'un nouveau porte-pêne destiné à se substituer à celui de l'art antérieur.
- Elles permettent d'obtenir un blocage sûr et fiable du pêne par rapport au porte-pêne, en évitant tout risque de coulissement relatif, susceptible de dérégler le pêne.
- les vis de blocage sont facilement accessibles depuis l'extérieur du boîtier de la ferrure

## Revendications

1. Ferrure (1) avec pêne (7) réglable pour ouvrant coulissant (3) de porte, fenêtre ou analogue, comportant un porte-pêne (4) présentant au moins une fente (5) adaptée à recevoir la queue (6) d'un pêne (7) portant au moins un crochet (8), le porte-pêne (4) étant adapté à coulisser dans la direction transversale (9) de la fente (5) pour amener le crochet du pêne (7) en prise avec une gâche du dormant et pour libérer le crochet de la gâche, le pêne (7) étant adapté à coulisser dans la direction longitudinale (11) de la fente (5) pour permettre le réglage du pêne (7) par rapport à ladite gâche, le porte-pêne (4) comportant un trou taraudé (32) d'axe perpendiculaire aux parois (14, 15) de la fente (5), et adapté à recevoir une vis de blocage pour bloquer la queue du pêne contre la paroi opposée à la vis de la fente, la queue (6) du pêne (7) comportant une lumière (21) s'étendant dans la direction longitudinale (11) de la fente (5), l'un au moins des bords de la lumière (21) comportant des dents (25) faisant saillie vers l'autre bord de cette lumière, **caractérisée en ce que** la ferrure comprend un second trou taraudé (35) réalisé dans le porte-pêne (4) parallèlement au premier trou taraudé (32), dans lequel est vissée une seconde vis (34), l'extrémité (34a) de cette seconde vis (34) prenant appui sur l'un des bords longitudinaux (6a) de la queue du pêne (6), ledit bord longitudinal (6a) faisant saillie dans le second trou taraudé (35) dans lequel est vissée ladite seconde vis (34), cette dernière étant accessible à l'extérieur du boîtier (18) de la ferrure du même côté que le premier trou taraudé (32).

2. Ferrure conforme à la revendication 1, **caractérisée en ce que** ladite seconde vis (34) présente une extrémité pointue (34a) dont la surface latérale prend appui sur ledit bord longitudinal (6a) de façon à venir en prise avec celui-ci du fait du serrage de ladite seconde vis (34)

## Patentansprüche

1. Beschlag (1) mit einstellbarem Riegel (7) für einen Schiebeflügel (3) für Türen, Fenster od. dgl. mit einem Riegelträger (4), der mindestens einen Schlitz (5) aufweist für die Aufnahme des Schaftes (6) eines Riegels (7), der mindestens einen Haken (8) trägt, wobei der Riegelträger (4) in der Querrichtung (9) zu dem Schlitz (5) verschiebbar ist, um den Haken des Riegels (7) in Eingriff mit einem Riegelblech des Festrahmens zu bringen und den Haken von dem Riegelblech freizugeben, wobei der Riegel (7) in der Längsrichtung (11) des Schlitzes (5) verschiebbar ist, um die Einstellung des Riegels (7) bezüglich des Riegelblechs zu ermöglichen, wobei der Riegelträger (4) ein Gewindeloch (32) mit zu den Wänden (14, 15) des Schlitzes (5) senkrechter Achse aufweist für die Aufnahme einer Blockierschraube zum Blockieren des Schaftes des Riegels gegen die der Schraube gegenüberliegende Wand des Schlitzes, wobei der Schaft (6) des Riegels (7) eine Öffnung (21) trägt, die sich in der Längsrichtung (11) des Schlitzes (5) erstreckt, wobei mindestens einer der Ränder der Öffnung (21) Zähne (25) trägt, die zum anderen Rand der Öffnung hin vorspringen, **dadurch gekennzeichnet, dass** der Beschlag ein zweites Gewindeloch (35) aufweist, welches in dem Riegelträger (4) parallel zu dem ersten Gewindeloch (32) ausgebildet ist, in welches eine zweite Schraube (34) eingeschraubt ist, wobei sich das Ende (34a) dieser zweiten Schraube (34) gegen einen der Längsränder (6a) des Riegelschaftes (6) abstützt, wobei der Längsrand (6a) in das zweite Gewindeloch (35), in welches die zweite Schraube (34) eingeschraubt ist, vorspringt, wobei letztere an der Außenseite des Gehäuses (18) des Beschlages von der gleichen Seite her wie das erste Gewindeloch (32) zugänglich ist.

2. Beschlag nach Anspruch 1, **dadurch gekennzeichnet, dass** die zweite Schraube (34) ein zugespitztes Ende (34a) aufweist, dessen seitliche Fläche sich gegen den Längsrand (6a) derart abstützt, dass sie beim Festziehen der zweiten Schraube (34) mit diesem in Eingriff kommt.

## Claims

1. Fitting (1) with adjustable bolt (7) for a sliding leaf (3) of a door, window or the like, including a bolt holder (4) having at least one slot (5) capable of receiving the shaft (6) of a bolt (7) carrying at least one hook (8), the bolt holder (4) being capable of sliding in the transverse direction (9) of the slot (5) in order to bring the hook of the bolt (7) into engagement with a keeper of the sash-frame and to release the hook from the keeper, the bolt (7) being capable of sliding in the longitudinal direction (11) of the slot (5) in order to allow adjusting the bolt (7) with respect to said keeper, the bolt holder (4) including a tapped hole (32), the axis of which is perpendicular to the walls (14, 15) of the slot (5), capable of receiving a lock screw for locking the shaft of the bolt against the wall opposite the screw of the slot, the shaft (6) of the bolt (7) including an opening (21) extending in the longitudinal direction (11) of the slot (5), at least one of the edges of the opening (21) including teeth (25) protruding towards the other edge of this opening, **characterised in that** the fitting comprises a second tapped hole (35) provided for in the bolt holder (4) parallel to the first tapped hole (32), into which a second screw (34) is screwed, the end (34a) of this second screw (34) resting on one longitudinal edge (6a) of the shaft of the bolt (6), said longitudinal edge (6a) protruding into the second tapped hole (35) in which said second screw (34) is screwed, the latter being accessible outside the casing (18) of the fitting on the same side as the first tapped hole (32).

2. Fitting according to claim 1, **characterised in that** said second screw (34) has a sharp-pointed end (34a) the side surface of which rests on said longitudinal edge (6a) so as to engage with the latter because of the tightening of said second screw (34)
